# EUROPÄISCHE PATENTSCHRIFT

(11) **EP 2 380 398 B1**
(45) Veröffentlichungstag und Bekanntmachung des Hinweises auf die Patenterteilung: **31.10.2012**
(21) Anmeldenummer: 09771545.2
(22) Anmeldetag: 07.12.2009
(51) Int. Cl.: H05B 6/12

(54) **KOCHFELD MIT ZUMINDEST EINEM INDUKTOR, WENIGSTENS EINEM WECHSELRICHTER UND EINER SCHALTVORRICHTUNG**
HOB HAVING AT LEAST ONE INDUCTOR, AT LEAST ONE INVERTER AND A SWITCHING APPARATUS
TABLE DE CUISSON AVEC AU MOINS UN INDUCTEUR, AU MOINS UN ONDULEUR ET UN DISPOSITIF DE COMMUTATION

(30) Priorität: 19.12.2008 ES 200803711
(43) Veröffentlichungstag der Anmeldung: 26.10.2011
(73) Patentinhaber: BSH Bosch und Siemens Hausgeräte GmbH, 81739 München (DE)
(72) Erfinder: HERNANDEZ BLASCO, Pablo Jesus, E-50410 Cuarte de Huerva (Zaragoza) (ES); MONTERDE AZNAR, Fernando, E-50013 Zaragoza (ES); PALACIOS TOMAS, Daniel, E-50002 Zaragoza (ES); PEINADO ADIEGO, Ramon, E-50008 Zaragoza (ES); GARCIA JIMENEZ, Jose-Ramon, E-50009 Zaragoza (ES); GARDE ARANDA, Ignacio, E-50012 Zaragoza (ES)
(86) Internationale Anmeldenummer: PCT/EP2009/066468
(87) Internationale Veröffentlichungsnummer: WO 2010/069788

(56) Entgegenhaltungen:
- EP-A1- 0 498 735
- EP-A1- 1 439 739
- WO-A1-2007/042316
- US-A- 5 808 280

## Beschreibung

Die Erfindung geht aus von einem Kochfeld mit mindestens einem Induktor, wenigstens einem Wechselrichter und einer Schaltvorrichtung nach dem Oberbegriff des Anspruchs 1.

Aus der DE 42 08 254 A1 ist ein Induktionskochfeld mit mehreren Induktoren, jeweils einem Wechselrichter pro Induktor, einer elektronischen Schaltvorrichtung und einem Detektionsschaltkreis zum Detektieren von Kochgeschirr bekannt. Die Schaltvorrichtung öffnet und schließt einen Stromkreis zwischen dem Induktor und dem Wechselrichter, so dass die Schaltvorrichtung in einer ersten Schaltstellung eine Verbindung zwischen dem Wechselrichter und dem Induktor herstellt und die Verbindung zwischen dem Wechselrichter und dem Induktor in einer zweiten Schaltstellung unterbricht.

Um das Kochgeschirr zu detektieren, initiiert ein Mikrocomputer das Schließen eines der Schalter der Schaltvorrichtung, um einen der Induktoren während einer Halbschwingung der Heizspannung mit demjenigen Wechselrichter zu verbinden, der diesem Induktor zugeordnet ist. Aus einer Spannungsamplitude an einem Abgreifpunkt bzw. aus einem Abklingen der Spannung wird eine Dämpfung des Schwingungssystems ermittelt. Aus einer ausreichenden Dämpfung wird auf die Anwesenheit bzw. auf das Vorhandensein eines Kochgeschirrelements geschlossen. Nach der Detektion eines Kochgeschirrelements wird der Induktor automatisch in Betrieb genommen.

Das dauernde Beaufschlagen des Induktors mit einem Strom mit voller Amplitude während des Stand-by-Betriebs verbraucht im Vergleich zu Topfdetektionsvorrichtungen, die separate, mit einer schwachen Messspannung betriebene Messsensoren verwenden, viel Energie. Das Vorsehen von separaten Messsensoren ist aber gegenüber der Verwendung der Induktoren sowohl als Heizelement als auch als Sensor teuer und aufwändig.

Der Erfindung liegt daher insbesondere die Aufgabe zugrunde, ein gattungsgemäßes Kochfeld mit einer energiesparend arbeitenden Topfdetektionsvorrichtung auszustatten, ohne zusätzliche Sensoren vorsehen zu müssen.

Die Erfindung geht insbesondere aus von einem Kochfeld mit zumindest einem Induktor, wenigstens einem Wechselrichter, einer Schaltvorrichtung und einem Detektionsschaltkreis zum Detektieren von Kochgeschirr. Die Schaltvorrichtung ist in einem Stromkreis zwischen dem Induktor und dem Wechselrichter angeordnet, und zwar derart, dass die Schaltvorrichtung in einer ersten Schaltstellung eine Verbindung zwischen dem Wechselrichter und dem Induktor herstellt und die Verbindung zwischen dem Wechselrichter und dem Induktor in wenigstens einer zweiten Schaltstellung unterbricht.

Es wird vorgeschlagen, dass die Schaltvorrichtung derart mit dem Detektionsschaltkreis verbunden ist, dass die Schaltvorrichtung in wenigstens einer zweiten Schaltstellung den Induktor mit dem Detektionsschaltkreis verbindet. Dadurch kann in einer konstruktiv einfachen Weise der Induktor mit dem Detektionsschaltkreis verknüpft werden, die den Induktor dann als induktiven Sensor nutzen kann. Der Detektionsschaltkreis kann insbesondere auch einen niedervoltigen Messstrom in den Induktor einspeisen, so dass eine energiesparende Messung im Stand-by-Betrieb möglich ist. Dadurch kann ein energiesparender Detektionsbetrieb ermöglicht werden, der im Hinblick auf die Betriebskosten mit Kochfeldern konkurrieren kann, die eine separate Sensorik haben.

Die beiden genannten Schaltstellungen können durch weitere Schaltstellungen der Schaltvorrichtung ergänzt werden, die jeweils weiteren Funktionen des Kochfelds entsprechen können. Beispielsweise kann die Schaltvorrichtung über Schaltstellungen verfügen, in denen ein Induktor gleichzeitig mit mehreren Wechselrichtern verbunden wird oder ein Wechselrichter gleichzeitig mehrere Induktoren betreibt.

In einer Weiterbildung der Erfindung wird vorgeschlagen, dass die Schaltvorrichtung zumindest ein elektromechanisches Relais mit zwei Ausgängen umfasst, wobei der erste Ausgang mit dem Wechselrichter verbunden ist und der zweite Ausgang mit dem Detektionsschaltkreis verbunden ist. Dadurch kann eine besonders robuste Ausgestaltung der Erfindung erreicht werden. Im Vergleich zu einer Realisation der Schaltvorrichtung als Anordnung von Halbleiter-Relais, in der pro Schalteinheit zwei Halbleiterschalter verwendet werden müssten, können Kosten eingespart werden und ein sicheres Schalten auch bei sehr starken Heizströmen kann gewährleistet werden. Die Eigenschaften eines elektromechanischen Double-Pole-Double-Throw-Relais sind insbesondere dann vorteilhaft, wenn sich die Stromstärken von Messstrom und Heizstrom um eine oder mehrere Größenordnungen unterscheiden.

Wenn das Kochfeld eine Mehrzahl von Induktoren umfasst, die insbesondere in einem Raster, einem Gitter oder einer Matrix angeordnet sein können, kommen die Vorteile der Erfindung besonders zum Tragen. Auch hier können die Verbindungen zwischen den einzelnen Induktoren mit dem jeweils den Induktoren zugeordneten Wechselrichtern über die Schaltvorrichtung geöffnet oder geschlossen werden.

In einer besonders vorteilhaften Ausgestaltung der Erfindung kann der Detektionsschaltkreis mit dem Induktor einen Schwingkreis bilden. Das Vorhandensein oder Nichtvorhandensein des Kochgeschirrs kann abhängig von einer Resonanzfrequenz des Schwingkreises ermittelt werden. Eine gezielte Steuerung kann ermöglicht werden, wenn das Kochfeld eine Steuereinheit zum Auslesen des Detektionsschaltkreises und/oder zum Schalten der Schaltvorrichtung umfasst.

Eine besonders flexible modulare Bauweise kann erreicht werden, wenn ein dem Induktor zugeordneter Schalter der Schaltvorrichtung unmittelbar mit dem Induktor verbunden ist. Der Induktor kann insbesondere eine Induktorspule, einen Induktorträger und ein Abschirmelement umfassen. Diese Elemente können zu einem kompakten Induktormodul zusammengefasst sein, das erfindungsgemäß zudem den insbesondere als elektromechanischen Relais-Schalter ausgebildeten Schalter umfassen kann. Kabel zum Herstellen einer Verbindung mit dem Wechselrichter und mit dem Detektionsschaltkreis können unmittelbar in zwei verschiedene Ausgänge des Induktormoduls eingesteckt bzw. in einer anderen Weise, beispielsweise mittels eines geeigneten mehrpoligen Steckers, mit diesen verbunden werden. Die beiden Ausgänge sind mit den beiden Ausgängen des Schalters verbunden, dessen Eingang seinerseits mit dem Induktor verbunden ist.

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine schematische Darstellung eines Induktionskochfelds mit mehreren in einem Raster angeordneten Induktoren, einer Schaltvorrichtung und einer Mehrzahl von Wechselrichtern,
- Fig. 2: eine schematische Darstellung eines Induktors mit einer Schaltvorrichtung, die in einer ersten Schaltstellung den Induktor mit einem Wechselrichter und in einer zweiten Schaltstellung den Induktor mit einem Detektionsschaltkreis verbindet und
- Fig. 3: ein Induktormodul mit einem integrierten Schalter der Schaltvorrichtung.

Figur 1 zeigt ein Induktionskochfeld vom Matrix-Typ mit einer Vielzahl von in einem Raster angeordneten Induktoren 10. Die Induktoren 10 bilden ein rechteckiges Raster und können auf mehrere Module aufgeteilt sein, die jeweils von unterschiedlichen Stromversorgungseinheiten gespeist werden (nicht dargestellt). Die Induktoren 10 können selektiv und einzeln aktiviert und deaktiviert werden, wozu eine Schaltvorrichtung 14 eine Verbindung zwischen den Induktoren 10 und einem dem jeweiligen Induktor 10 zugeordneten Wechselrichter 12 herstellen oder unterbrechen kann.

In einer ersten Schaltstellung der Schaltvorrichtung 14 ist der Wechselrichter 12 mit dem Induktor 10 verbunden, so dass ein Wechselstrom mit einer Frequenz von einigen Kilohertz bis maximal ca. 75 oder 100 Kilohertz getrieben durch eine Spannungsamplitude von einigen hundert Volt durch die Induktoren 10 fließt. Die Induktoren 10 erzeugen ein starkes, hochfrequentes Magnetfeld, das teilweise in den Boden eines Kochgeschirrs 18 eindringt, wenn ein Kochgeschirr 18 mit einem ferromagnetischen Boden auf das Induktionskochfeld aufgestellt ist. Durch das wechselnde Magnetfeld werden in einem ferromagnetischen Boden des Kochgeschirrs 18 Wirbelströme erzeugt, die den Boden schließlich erhitzen.

Fig. 1 ist eine schematische Darstellung, die nicht die tatsächliche Anordnung der Induktoren 10 bezüglich der Schaltvorrichtung 14 und des Wechselrichters 12 wiedergibt. Die Schaltvorrichtung 14 kann mit den Wechselrichtern 12 auf einer gemeinsamen Platine montiert sein oder eine baulich getrennte Einheit bilden.

Fig. 2 zeigt schematisch einen beliebigen Induktor 10 des Induktionskochfelds aus Fig. 1 mit dem diesem Induktor 10 zugeordneten Wechselrichter 12 und einem Detektionsschaltkreis 16. Der Detektionsschaltkreis 16 kann ebenfalls mit der Schaltvorrichtung 14 und/oder den Wechselrichtern 12 auf einer gemeinsamen Platine montiert sein oder alternativ als separate Baugruppe vorliegen.

Zwischen dem Induktor 10 und dem Wechselrichter 12 ist ein als elektromechanisches Relais 20 ausgebildetes Schaltelement der Schaltvorrichtung 14 angeordnet. Das elektromechanische Relais 20 umfasst zwei Ausgänge 24, 26. Der erste Ausgang 24 ist mit dem Wechselrichter 12 und der zweite Ausgang 26 mit dem Detektionsschaltkreis 16 verbunden. Das elektromechanische Relais 20 ist als "Double Pole Double Throw"-Relais (DPDT-Relais) mit zwei parallel geschalteten Arbeitskontakten ausgebildet. Eine Steuereinheit 22 liest den Detektionsschaltkreis 16 aus und ist über eine Steuerleitung 28 mit der Spule eines Elektromagneten 29 des Relais 20 verbunden. Die Steuereinheit 22 kann ein Microcontroller oder eine frei programmierbare Recheneinheit sein, die neben den Induktoren 10, der Schaltvorrichtung 14 und dem Detektionsschaltkreis 16 noch weitere elektronische Baugruppen des Kochfelds betreibt, beispielsweise eine Benutzerschnittstelle mit einem Display oder dergleichen. Das Ergebnis der Kochgeschirrdetektion kann dann auf dem Display dargestellt werden.

In der zweiten Schaltstellung, in welcher die Schaltkontakte des Relais 20 den zweiten Ausgang 26 des Relais 20 mit dem Induktor 10 verbinden, bildet der Induktor 10 mit dem Detektionsschaltkreis 16 einen Colpitts-Oszillator, in welchem zwei Kapazitäten und der Induktor 10 die Oszillationsfrequenz bestimmen. Das für die Oszillation notwendige Feedback wird über einen Spannungsteiler zwischen den beiden Kapazitäten erzeugt (nicht dargestellt).

Der Detektionsschaltkreis 16 wird mit einer schwachen Wechselspannung beaufschlagt, die in dem entsprechenden Induktor 10 eine wechselnde Messspannung von ca. 10 oder 12 Volt erzeugt und zu Mesströmen von einigen Milliampere führt. Der Induktor 10 wird in diesem Betriebszustand als Messsonde verwendet. Der Induktor 10 bildet zusammen mit zwei Kondensatoren einen Schwingkreis. Durch das Aufstellen des Kochgeschirrs 18 wird die Induktivität des aus dem Induktor 10 und dem Kochgeschirr 18 bestehenden Gesamtsystems gegenüber der Induktivität des freien Induktors 10 reduziert, wodurch sich die Resonanzfreqenz des Schwingkreises um etwa 10% erhöht. Der Detektionsschaltkreis 16 bzw. die Steuereinheit 22 misst die Resonanzfrequenz dieses Gesamtsystems und schließt aus der erhöhten Resonanzfrequenz auf das Vorhandensein des Kochgeschirrs 18.

Figur 3 zeigt ein Induktormodul mit dem Induktor 10 und dem als Relais 20 ausgebildeten Schaltelement der Schaltvorrichtung 14 in einer denkbaren Ausgestaltung der Erfindung. Das Relais 20 ist unmittelbar an eine Unterseite eines Induktorträgers 30 angebracht, so dass es mit dem Induktor 10 ein gut handhabbares Modul bildet. Entsprechende Verbindungsleitungen zu den Wechselrichtern 12 und/oder dem Detektionsschaltkreis 16 können beim Anschließen des Induktormoduls unmittelbar in die Ausgänge 24, 26 des Relais eingesteckt werden.

### Bezugszeichen

- 10: Induktor
- 12: Wechselrichter
- 14: Schaltvorrichtung
- 16: Detektionsschaltkreis
- 18: Kochgeschirr
- 20: Relais
- 22: Steuereinheit
- 24: Ausgang
- 26: Ausgang
- 28: Steuerleitung
- 29: Elektromagnet
- 30: Induktorträger

## Patentansprüche

1. Kochfeld mit zumindest einem Induktor (10), wenigstens einem Wechselrichter (12), einer Schaltvorrichtung (14) und einem Detektionsschaltkreis (16) zum Detektieren von Kochgeschirr (18), wobei die Schaltvorrichtung (14) in einem Stromkreis zwischen dem Induktor (10) und dem Wechselrichter (12) angeordnet ist, so dass die Schaltvorrichtung (14) in einer ersten Schaltstellung eine Verbindung zwischen dem Wechselrichter (12) und dem Induktor (10) herstellt und diese Verbindung zwischen dem Wechselrichter (12) und dem Induktor (10) in wenigstens einer zweiten Schaltstellung unterbricht,
**dadurch gekennzeichnet, dass** die Schaltvorrichtung (14) derart mit dem Detektionsschaltkreis (16) verbunden ist, dass die Schaltvorrichtung (14) in der wenigstens einen zweiten Schaltstellung den Induktor (10) mit dem Detektionsschaltkreis (16) verbindet.

2. Kochfeld nach Anspruch 1, **dadurch gekennzeichnet, dass** die Schaltvorrichtung (14) zumindest ein elektromechanisches Relais (20) mit wenigstens zwei Ausgängen umfasst, wobei der erste Ausgang mit dem Wechselrichter (12) verbunden ist und der zweite Ausgang mit dem Detektionsschaltkreis (16) verbunden ist.

3. Kochfeld nach einem der vorhergehenden Ansprüche, **gekennzeichnet durch** eine Mehrzahl von Induktoren (10), die in einem Raster angeordnet sind, wobei Verbindungen zwischen den einzelnen Induktoren (10) und dem wenigstens einen Wechselrichter (12) über die Schaltvorrichtung (14) geöffnet oder geschlossen werden können.

4. Kochfeld nach einem der vorhergehenden Ansprüche, **dadurch gekennzeichnet, dass** der Detektionsschaltkreis (16) mit dem Induktor (10) einen Schwingkreis bildet, dessen Resonanzfrequenz höher als die Frequenz eines Heizstroms der Induktoren (10) ist.

5. Kochfeld nach einem der vorhergehenden Ansprüche, **gekennzeichnet durch** eine Steuereinheit (22) zum Auslesen des Detektionsschaltkreises (16).

6. Kochfeld nach einem der vorhergehenden Ansprüche, **dadurch gekennzeichnet, dass** ein dem Induktor (10) zugeordneter Schalter (20) der Schaltvorrichtung (14) unmittelbar mit dem Induktor (10) verbunden ist.

7. Kochfeld nach einem der vorhergehenden Ansprüche, **dadurch gekennzeichnet, dass** ein in der ersten Schaltstellung auf den Induktor (10) übertragener Heizstrom wenigstens 1000 mal größer ist als ein in der zweiten Schaltstellung auf den Induktor (10) übertragener Messstrom.

## Claims

1. Cooker hob with at least one inductor (10), at least one inverter (12), a switching device (14) and a detection circuit (16) for detecting cooking vessels (18), wherein the switching device (14) is arranged in a circuit between the inductor (10) and the inverter (12) so that the switching device (14) in a first switching setting produces a connection between the inverter (12) and the inductor (10) and in at least one second switching setting interrupts this connection between the inverter (12) and the inductor (10), **characterised in that** the switching device (14) is so connected with the detection circuit (16) that the switching device (14) in the at least one second switching setting connects the inductor (10) with the detection circuit (16).

2. Cooker hob according to claim 1, **characterised in that** the switching device (14) comprises at least one electromechanical relay (20) with at least two outputs, wherein the first output is connected with the inverter (12) and the second output is connected with the detection circuit (16).

3. Cooker hob according to one of the preceding claim, **characterised by** a plurality of inductors (10) arranged in a grid, wherein connections between the individual inductors (10) and the at least one inverter (12) can be opened or closed by way of the switching device (14).

4. Cooker hob according to any one of the preceding claims, **characterised in that** the detection circuit (16) forms together with the inductor (10) an oscillator circuit, the resonant frequency of which is higher than the frequency of a heating current of the inductors (10).

5. Cooker hob according to any one of the preceding claims, **characterised by** a control circuit (22) for reading out the detection circuit (16).

6. Cooker hob according to any one of the preceding claims, **characterised in that** a switch (20), which is associated with the inductor (10), of the switching device (14) is directly connected with the inductor (10).

7. Cooker hob according to any one of the preceding claims, **characterised in that** a heating current transmitted in the first switch setting to the inductor (10) is at least 1,000 times greater than a measuring current transmitted in the second switch setting to the inductor (10).

## Revendications

1. Plaque de cuisson comprenant au moins un inducteur (10), au moins un onduleur (12), un dispositif de commutation (14) et un circuit de détection (16) destiné à la détection d'ustensiles de cuisson (18), le dispositif de commutation (14) étant disposé dans un circuit de courant entre l'inducteur (10) et l'onduleur (12), de sorte que le dispositif de commutation (14), dans une première position de commutation, établit une liaison entre l'onduleur (12) et l'inducteur (10) et interrompt cette liaison entre l'onduleur (12) et l'inducteur (10) dans au moins une deuxième position de commutation,
**caractérisée en ce que** le dispositif de commutation (14) est relié de telle manière au circuit de détection (16) que le dispositif de commutation (14), dans l'au moins une deuxième position de commutation, relie l'inducteur (10) au circuit de détection (16).

2. Plaque de cuisson selon la revendication 1, **caractérisée en ce que** le dispositif de commutation (14) comprend au moins un relais électromécanique (20) ayant au moins deux sorties, la première sortie étant reliée à l'onduleur (12) et la deuxième sortie étant reliée au circuit de détection (16).

3. Plaque de cuisson selon l'une quelconque des revendications précédentes, **caractérisée par** une pluralité d'inducteurs (10) qui sont disposés en une trame, des liaisons entre chacun des inducteurs (10) et l'au moins un onduleur (12) pouvant être ouvertes ou fermées par l'intermédiaire du dispositif de commutation (14).

4. Plaque de cuisson selon l'une quelconque des revendications précédentes, **caractérisée en ce que** le circuit de détection (16) forme avec l'inducteur (10) un circuit oscillant dont la fréquence de résonance est supérieure à la fréquence d'un courant de chauffage des inducteurs (10).

5. Plaque de cuisson selon l'une quelconque des revendications précédentes, **caractérisée par** une unité de commande (22) destinée à lire le circuit de détection (16).

6. Plaque de cuisson selon l'une quelconque des revendications précédentes, **caractérisée en ce qu'**un commutateur (20) du dispositif de commutation (14), attribué à l'inducteur (10), est relié directement à l'inducteur (10).

7. Plaque de cuisson selon l'une quelconque des revendications précédentes, **caractérisée en ce qu'**un courant de chauffage transmis sur l'inducteur (10) dans la première position de commutation est au moins 1000 fois supérieur à un courant de mesure transmis sur l'inducteur (10) dans la deuxième position de commutation.
